# EUROPÄISCHE PATENTSCHRIFT

(11) **EP 1 164 089 B1**
(45) Veröffentlichungstag und Bekanntmachung des Hinweises auf die Patenterteilung: **05.03.2003**
(21) Anmeldenummer: 00112148.2
(22) Anmeldetag: 06.06.2000
(51) Int. Cl.: B65D 81/00, B65B 29/02

(54) **Teebeutel und Verfahren zum Verschliessen eines Teebeutels mittels eines Fadens**
Tea bag and method for closing such a bag using a string
Sachet de thé et procédé pour fermer ce sachet avec une ficelle

(43) Veröffentlichungstag der Anmeldung: 19.12.2001
(73) Patentinhaber: TEEPACK SPEZIALMASCHINEN GMBH & CO. KG, D-40667 Meerbusch (DE)
(72) Erfinder: Hauers, Manfred, 41751 Viersen (DE); Lambertz, Stephan, Dr., 50354 Hürth (DE); Lohrey, Wilhelm, Dipl.-Ing., 40668 Meerbusch (DE); Vits, Dieter, 41470 Neuss (DE)
(74) Vertreter: Stenger, Watzke & Ring Patentanwälte

(56) Entgegenhaltungen:
- EP-A- 0 686 574
- EP-A- 0 807 579
- WO-A-95/32905
- DE-U- 29 613 448
- US-A- 2 307 998

## Beschreibung

Die Erfindung betrifft einen Aufgußbeutel, insbesondere für Tee, der ein Kopfteil mit eingefalteten Ecken und einem darüber gefalteten Mittelteil aufweist, an dem ein zwei freie Enden aufweisender Faden befestigt ist, der von der einen Seite des Kopfteils durch ein Loch unter Bildung einer auf der anderen Seite des Kopfteils angeordneten Schlaufe hindurchgeführt und zurückgeführt ist, wobei die beiden freien Enden von unten durch die über die Kopfkante des Aufgußbeutels gelegte Schlaufe durchgezogen sind und durch Anziehen einen Knoten bilden. Die Erfindung betrifft weiter ein Verfahren zum Verschließen eines am Kopfende durch umgefaltete Ecken und nachfolgend umgefaltetes Mittelteil verschlossenen Aufgußbeutels, insbesondere für Tee, durch einen vorzugsweise am anderen Ende mit einem Etikett zu versehenden Faden mittels zweier Nadeln.

Es ist bekannt, Aufgußbeutel ausschließlich durch einen Faden zu verschließen. Hierzu werden am Kopfteil des Aufgußbeutels zuerst die Ecken umgefaltet und anschließend das Mittelteil über die umgefalteten Ecken gefaltet. Dieser Verschluß wird durch einen Faden gesichert, für dessen Anbringung es mehrere Möglichkeiten gibt.

Bei einer bekannten Ausführungsform gemäß deutschem Gebrauchsmusters 296 13 448 wird der an das Kopfteil des Aufgußbeutels angelegte Faden mittels eines separaten Befestigungsfadens angeheftet. Diese Verbindung des Fadenendes mit dem Aufgußbeutel hält höheren Belastungen nicht stand und ist verfahrenstechnisch aufwendig.

Um eine einfachere Fadenanbringung zu schaffen, ist es aus der EP 0 807 579 bekannt, das gefaltete Kopfteil mit zwei Ausnehmungen zu versehen und den Aufgußbeutel derart neben einem gespannten Faden anzuordnen, daß dieser in Höhe der Ausnehmungen verläuft und durch jede der Ausnehmungen eine Fangnadel hindurchgeführt werden kann, die den Faden aufnehmen und durch die Ausnehmungen mit seinen beiden Enden durchziehen. Die freien Enden des durch die Ausnehmungen des Aufgußbeutels hindurchgeführten Fadens werden am Etikett, beispielsweise durch Anschweißen oder Anheften, befestigt. Nachteilig ist hierbei, daß die Befestigung locker und damit unsicher ist und die Möglichkeit besteht, daß sich die umgefalteten Bereiche des Kopfteils auffalten, so daß der Inhalt des Aufgußbeutels herausfallen kann bzw. ein Aroma- und Frischeverlust eintreten kann.

Es ist ferner aus der EP 0 691 268 ein Fadenverschluß bekannt, bei dem durch ein einziges Loch im Kopfteil des Aufgußbeutels eine Nadel hindurchgeführt wird, die einen dahintergelegten Faden erfaßt und durch die Öffnung unter Bildung einer Schlinge zurückzieht, die sodann zur Bildung eines Knotens verwendet wird. Nachteilig ist dabei, daß nicht sichergestellt ist, daß die eingefalteten Ecken und das darüber gefaltete Mittelteil des Kopfteils miteinander und mit dem Beutel durch die Fadenverbindung erfaßt und durch den gebildeten Knoten verbunden werden. Der Verschluß ist selbst bei hoher Herstellungspräzision beim Falten, Lochen und bei der Fadenführung nicht ausreichend sicher.

Aus der US-A-2 307 998 war schließlich ein Verschluß eines Teebeutels bekannt, der an seinem Kopfteil zuerst an seinen beiden Ecken und danach am Mittelteil umgefaltet wurde. Gehalten wird diese Umfaltung durch ein Ende eines Fadens, der ausschließlich das Mittelteil mit einer Schlaufe durchdringt und auf der der Schlaufe gegenüberliegenden Seite zu einem Knoten verknüpft wird. Dieser Teebeutelverschluß ist wegen der Nichterfassung der umgefalteten Ecken nicht dicht und hat darüber hinaus den Nachteil, daß der Knoten sich nicht mit geringem technischen Aufwand mechanisch herstellen läßt.

Der Erfindung liegt die **Aufgabe** zugrunde, eine sichere Fixierung der umgefalteten Teile eines Aufgußbeutels miteinander und mit dem Beutel selbst durch eine Fadenverbindung zu schaffen, die einfach mit geringem technischen Aufwand bei hoher Herstellungsgeschwindigkeit angebracht werden kann.

Die Aufgabe ist erfindungsgemäß an einem Aufgußbeutel der eingangs genannten Art dadurch **gelöst**, daß im Kopfteil zwei mit seitlichem Abstand nebeneinander links und rechts der Längsachse des Beutels angeordnete Löcher ausgebildet sind, die jeweils eine eingefaltete Ecke und das Mittelteil des Kopfteils durchgreifen, daß der Faden unter Bildung einer Schlaufe mit seinem einen Ende durch das eine Loch und mit seinem anderen Ende durch das zweite Loch geführt ist, daß die Schlaufe über die Kopfkante des Aufgußbeutels gelegt ist und beide Enden des Fadens von unten durch die Schlaufe unter Ausbildung eines doppelt gesicherten Knotens geführt sind. Dabei wird die Schlaufe vorzugsweise aus überkreuz übereinandergelegten Fadenteilen gebildet, wobei ein kurzes und ein langes Fadenende vorgesehen ist, insbesondere zur Etikettbefestigung an dem langen Fadenende, und wobei zur Erhöhung der Sicherheit des Knotens das kurze Fadenende in der bevorzugten Ausführungsform in den überkreuz übereinandergelegten Fadenteilen der Schlaufe unterhalb des langen Fadenendes an der Beutelwand anliegend angeordnet ist. Durch die Erfindung wird eine sichere Fixierung der umgelegten Ecken und des darüber gefalteten Mittelteils miteinander und mit dem Beutel bereitgestellt, wobei sich eine vereinfachte Herstellung schon dadurch ergibt, daß die vergleichsweise dicke und damit schwer zu bearbeitende mittige Längsnaht herkömmlicher Beutel nicht durchstoßen oder gelocht werden muß. Die Verbindung selbst durch den Knoten ist durch die beabstandeten zwei Löcher und die separate Durchführung der Fadenenden doppelt gegen Lösen gesichert, so daß selbst dann, wenn sich ein Fadenende aus der Schlaufe lösen sollte, der Knoten durch das zweite Fadenende und die dadurch gewährte zusätzliche Umschlingung sicher hält.

Die verfahrensgemäße Lösung der Aufgabe der Erfindung ist in Weiterentwicklung des eingangs genannten bekannten Verfahrens erfindungsgemäß dadurch gekennzeichnet, daß das zunächst freie Ende des Fadens in einer Schlaufe über eine Aussparung einer Halterung gelegt wird, daß der Kopfteil des Aufgußbeutels in die Aussparung der Halterung eingeführt wird und sich die Schlaufe des Fadens hierbei um die Kopfkante des Aufgußbeutels legt, daß der Faden anschließend an seinem freien Ende und an seinem langen, durchlaufenden Teil durch zwei jeweils eine eingefaltete Ecke und das Mittelteil des Kopfteils durchgreifende Löcher durch zwei unterhalb des geschlossenen Teils der Schlaufe den Aufgußbeutel durchdringende Nadeln erfaßt wird und das freie Ende sowie der durchlaufende Teil zuerst in einer Schlaufe und anschließend vollständig aus dem Aufgußbeutel herausgezogen werden und daß die Umschlingung des Fadens schließlich durch Zug insbesondere an seinem durchlaufenden Teil festgezogen wird. Vorzugsweise weist die Halterung Führungsöffnungen für die Nadeln auf. Zum Durchziehen des Fadens muß dieser am durchlaufenden Teil spätestens vor dem Rückzug der Nadeln abgeschnitten werden. Der durchlaufende Teil bildet derart ein langes Fadenende, das zur Etikettbefestigung benutzt werden kann.

Das erfindungsgemäße Verfahren verschließt den umgefalteten Kopfteil des Aufgußbeutels ausschließlich mit Hilfe des Fadens, ist also nicht auf einen Hilfsfaden angewiesen. Der Faden wird durch die Nadeln durch den Kopfteil des Aufgußbeutels gezogen oder gestoßen, wobei die Halterung Führungsöffnungen für die Nadeln enthält. Die Nadeln führen lediglich eine einfache Bewegung zum Durchstechen des Kopfteils des Aufgußbeutels aus, so daß ein einfacher und schneller Bewegungsablauf ermöglicht ist. Ein vorheriges Lochen des Kopfteils des Aufgußbeutels ist entbehrlich. Der Beutelkopf wird durch die beiden Stiche rechts und links der Mitte sicher verschlossen, wobei auch die umgelegten Ecken fixiert werden. Die Befestigung kann in einem kontinuierlich arbeitenden Verfahren bei ruhigem Maschinenlauf und hohen Stückzahlen durchgeführt werden. Der Knoten löst sich aufgrund der Reibkräfte auch unter geringer Vorspannung, das heißt lockerem Festziehen, nicht.

Mit der Erfindung wird ein mit einfachen technischen Vorrichtungen und hoher Arbeitsgeschwindigkeit arbeitendes Verfahren zum Verschließen eines Aufgußbeutels durch einen Faden geschaffen, das nachfolgend unter Bezugnahme auf die Zeichnungen anhand eines Ausführungsbeispiels erläutert wird. In der Zeichnung zeigt:
- Fig. 1a: eine perspektivische Ansicht eines Aufgußbeutels mit umgefalteten Ecken und darüber gefaltetem Mittelteil sowie Fadenverschluß;
- Fig. 1b: den Aufgußbeutel der Fig. 1a mit einer vergrößerten Darstellung des Fadenverschlusses;
- Fig. 1c: den Aufgußbeutel der Fig. 1a und 1b in unfertigem Zustand ohne Fadenverschluß;
- Fig. 2a und Fig. 2b: eine Seitenansicht und eine Draufsicht auf einen in einer Halterung eingelegten Aufgußbeutel und auf einen zu einer Schlaufe gelegten Faden;
- Fig. 3a und Fig. 3b: eine Seitenansicht und eine Draufsicht, in denen die Nadeln den Aufgußbeutel durchstochen haben;
- Fig. 4a und Fig. 4b: eine weitere Seitenansicht und eine Draufsicht, in denen die Nadeln zurückgezogen worden sind;
- Fig. 5a und Fig. 5b: eine Seitenansicht und eine Draufsicht des durch den Faden verschlossenen Beutels.

Der in den Fig. 1a bis 1c dargestellte Aufgußbeutel 1 wird gemäß Fig. 1c zunächst an seinem Kopfteil 6 durch Umfalten der Ecken 1a und 1b und anschließendes Darüberfalten des Mittelteils 1c verschlossen, so daß das im Inneren der Kammer befindliche Substrat, insbesondere Tee, nicht heraustreten kann. Anschließend wird der Aufgußbeutel 1 gemäß den Fig. 2a bis 5b mit einem Fadenverschluß 7 versehen, dessen Konstruktion insbesondere der Fig. 1b gut entnehmbar ist. Zur Ausbildung des Fadenverschlusses 7 sind im Kopfteil 6 zwei mit seitlichem Abstand nebeneinander links und rechts der Längsachse des Beutels angeordnete Löcher 8 und 9 ausgebildet, die jeweils eine eingefaltete Ecke 1a bzw. 1b und das Mittelteil 1c des Kopfteils 6 durchgreifen. Um dies zu ermöglichen, sind gemäß Fig. 1c im Kopfteil 6 des Aufgußbeutels 1 bei noch nicht umgefaltetem Mittelteil 1c insgesamt vier Aussparungen vorgesehen, die nach dem Umfalten des Mittelteils 1c paarweise miteinander korrespondieren und die gleichachsig durchgehenden Löcher 8 und 9 bilden.

Der Fadenverschluß 7 weist ferner einen Faden 3 auf, der unter Bildung einer Schlaufe 3a mit seinem einen Ende 3b durch das eine Loch 9 und mit seinem anderen Ende 3c durch das zweite Loch 8 geführt ist, wobei sich die Schlaufe 3a auf der in der Zeichnung Vorderseite des Beutels 1 und die Enden 3b und 3c sich auf der in der Zeichnung Rückseite des Beutels 1 befinden. Die Schlaufe ist über die Kopfkante 10 des Aufgußbeutels 1 gelegt und die beiden Enden 3b und 3c des Fadens 3 sind von unten durch die Schlaufe 3a geführt. Durch Anziehen eines oder beider Enden des Fadens wird ein doppelt gesicherter Knoten 11 gebildet, der die Ecken 1a und 1b sowie das Mittelteil 1c des Kopfteils 6 in Schließstellung miteinander und mit dem Aufgußbeutel fixiert.

Aus der Zeichnung ist femer erkennbar, daß die Schlaufe 3a aus überkreuz übereinandergelegten Fadenteilen gebildet ist, wobei in den überkreuz übereinandergelegten Fadenteilen der Schlaufe das kurze Fadenende 3b unterhalb des langen Fadenendes 3c an der Beutelwand anliegend angeordnet ist.

Zur Herstellung des beschriebenen Verschlusses wird der Aufgußbeutel 1 gemäß den Fig. 2a und 2b mit seinem geschlossenen Kopfteil 6 in eine Aussparung 2a einer Halterung 2 eingelegt. Zuvor ist über die Aussparung 2a der Halterung 2 ein Faden 3 in Form einer Schlaufe 3a gelegt worden, die am besten in Fig. 2b zu erkennen ist. Das freie Ende 3b der Schlaufe 3a liegt hierbei zusammen mit dem durchlaufenden Teil 3c des Fadens 3 auf der einen Seite der Aussparung 2a, wogegen das geschlossene Teil der Schlaufe 3a auf der anderen Seite der Aussparung 2a auf der Halterung 2 aufliegt.

Wie am besten aus Fig. 2a entnommen werden kann, wird die Schlaufe 3a durch die Kopfkante des Aufgußbeutels 1 in die Aussparung 2a hineingedrückt, so daß sie sich um die Kopfkante legt.

Gemäß den Fig. 3a und 3b dringen zwei Nadeln 4, die in den Fig. 2a und 2b in der Ausgangsstellung gezeichnet sind, unterhalb der Schlaufe 3a in das Kopfteil des Aufgußbeutels ein. Sie erfassen mit ihrem an der Unterseite ausgebildeten Widerhaken 4a (siehe Fig. 2a) einerseits das freie Ende 3b und andererseits das durchlaufende Teil 3c des Fadens 3, wie dies die Fig. 3a und 3b zeigen.

Wenn die Nadeln 4 nunmehr gemäß den Fig. 4a und 4b in die Ausgangsstellung zurückgezogen werden, nehmen sie einerseits das freie Ende 3b und andererseits einen Teil des durchlaufenden Teiles 3c des Fadens 3 mit, wie die Fig. 4a und 4b zeigen. Während das freie Ende 3b vollständig aus dem Kopfteil des Aufgußbeutels 1 herausgezogen ist, hat sich durch den Rückzug der entsprechenden Nadel 4 im durchlaufenden Teil 3c des Fadens eine Schlaufe 3d gebildet, die unterhalb des Mittelteils der Schlaufe 3a liegt. Diese Situation ist deutlich in Fig. 4b dargestellt.

Um nunmehr zu der in den Fig. 5a und 5b gezeichneten vollständigen Umschlingung des Kopfteils des Aufgußbeutels 1 durch die Enden des Fadens 3 zu gelangen, ist es noch erforderlich, den durchlaufenden Teil 3c, also das lange Fadenende des Fadens 3 vollständig aus dem Aufgußbeutel 1 herauszuziehen. Dies geschieht beispielsweise durch Weitertransport des Aufgußbeutels 1, so daß der restliche Teil des durchlaufenden Teils 3c des Fadens 3 vollständig durch die Schlaufe 3a durchgezogen wird. Durch Aufbringen einer bestimmten Zugkraft am durchlaufenden Teil 3c des Fadens 3 wird schließlich die Umschlingung festgezogen, so daß sich die in den Fig. 5a und 5b dargestellte Situation ergibt.

Wie aus den voranstehenden Erläuterungen des Verschließens des Kopfteiles des Aufgußbeutels 1 hervorgeht, wird mit einfachen Mitteln ein Umschlingen des Aufgußbeutels 1 erreicht, wobei die Haftung des Fadens 3 ausreicht, um einen zuverlässigen Verschluß des Aufgußbeutels 1 zu erzielen.

### Bezugszeichenliste

- 1: Aufgußbeutel
- 1a: Ecke
- 1b: Ecke
- 1c: Mittelteil
- 2: Halterung
- 2a: Aussparung
- 3: Faden
- 3a: Schlaufe
- 3b: freies Ende
- 3c: durchlaufendes Teil
- 3d: Schlinge
- 4: Nadel
- 4a: Widerhaken
- 6: Kopfteil
- 7: Fadenverschluß
- 8: Loch
- 9: Loch
- 10: Kopfkante
- 11: Knoten

## Patentansprüche

1. Aufgußbeutel (1), insbesondere für Tee, der ein Kopfteil (6) mit eingefalteten Ecken (1a, 1b) und einem darüber gefalteten Mittelteil (1c) aufweist, an dem ein zwei freie Enden (3b, 3c) aufweisender Faden (3) befestigt ist, der von der einen Seite des Kopfteils (6) durch ein Loch unter Bildung einer auf der anderen Seite des Kopfteils (6) angeordneten Schlaufe (3a) hindurchgeführt und zurückgeführt ist, wobei die beiden freien Enden (3b, 3c) von unten durch die über die Kopfkante (10) des Aufgußbeutels (1) gelegte Schlaufe (3a) durchgezogen sind und durch Anziehen einen Knoten (11) bilden,
**dadurch gekennzeichnet,**
**daß** im Kopfteil (6) zwei mit seitlichem Abstand nebeneinander links und rechts der Längsachse des Beutels (1) angeordnete Löcher (8, 9) ausgebildet sind, die jeweils eine eingefaltete Ecke (1a, 1b) und das Mittelteil (1c) des Kopfteils (6) durchgreifen, daß der Faden (3) unter Bildung einer Schlaufe (3a) mit seinem einen Ende durch das eine Loch (9) und mit seinem anderen Ende durch das zweite Loch (8) geführt ist, daß die Schlaufe (3a) über die Kopfkante (10) des Aufgußbeutels (1) gelegt ist und beide Enden (3b, 3c) des Fadens (3) von unten durch die Schlaufe (3a) unter Ausbildung eines doppelt gesicherten Knotens (11) geführt sind.

2. Aufgußbeutel nach Anspruch 1, **dadurch gekennzeichnet, daß** die Schlaufe (3a) aus überkreuz übereinandergelegten Fadenteilen gebildet ist, wobei ein kurzes (3b) und ein langes (3c) Fadenende vorgesehen ist und das kurze Fadenende (3b) in den überkreuz übereinandergelegten Fadenteilen der Schlaufe (3a) unterhalb des langen Fadenendes (3c) an der Beutelwand anliegend angeordnet ist.

3. Verfahren zum Verschließen eines am Kopfteil (6) durch umgefaltete Ecken (1a, 1b) und nachfolgend umgefaltetes Mittelteil (1c) verschlossenen Aufgußbeutels (1), insbesondere für Tee, durch einen vorzugsweise am anderen Ende mit einem Etikett (5) zu versehenden Faden (3) mittels zweier Nadeln (4),
**dadurch gekennzeichnet,**
**daß** das zunächst freie Ende des Fadens (3) in einer Schlaufe (3a) über eine Aussparung (2a) einer Halterung (2) gelegt wird, daß der Kopfteil (6) des Aufgußbeutels (1) in die Aussparung der Halterung (2) eingeführt wird und sich die Schlaufe (3a) des Fadens (3) hierbei um die Kopfkante (10) des Aufgußbeutels (1) legt, daß der Faden (3) anschließend an seinem freien Ende (3b) und an seinem durchlaufenden Teil (3c) durch zwei jeweils eine eingefaltete Ecke (1a, 1b) und das Mittelteil (1c) des Kopfteils (6) durchgreifende Löcher (8, 9) durch zwei unterhalb des geschlossenen Teils der Schlaufe (3a) den Aufgußbeutel (1) durchdringenden Nadeln (4) erfaßt wird und das freie Ende (3b) sowie der durchlaufende Teil (3c) zuerst in einer Schlinge (3d) und anschließend vollständig aus dem Aufgußbeutel (1) herausgezogen werden und daß die Umschlingung des Fadens (3) schließlich durch Zug vorzugsweise an seinem durchlaufenden Teil (3c) festgezogen wird.

4. Verfahren nach Anspruch 3, **dadurch gekennzeichnet, daß** die Halterung (2) Führungsöffnungen für die Nadeln (4) aufweist.

5. Verfahren nach Anspruch 3 oder 4, **dadurch gekennzeichnet, daß** die Halterung (2) ein Greifer ist.

6. Verfahren nach einem der Ansprüche 3 bis 5, **dadurch gekennzeichnet, daß** das Verfahren kontinuierlich durchgeführt wird.

## Claims

1. Infusion bag (1), in particular for tea, which has a head part (6) with folded-in corners (1a, 1b) and a centre part (1c) which is folded over the latter and to which a string (3) having two free ends (3b, 3c) is fastened, the string being passed from one side of the head part (6) through a hole and back, while forming a loop (3a) disposed on the other side of the head part (6), wherein the two free ends (3b, 3c) are pulled from below through the loop (3a), which is laid over the head edge (10) of the infusion bag (1), and are tightened to form a knot (11),
**characterised in that** two holes (8, 9) are formed in the head part (6), which holes are disposed at a lateral spacing side by side on the left and the right of the longitudinal axis of the bag (1) and each of which penetrates a folded-in comer (1a, 1b) and the centre part (1c) of the head part (6), that the string (3) is passed with one of its ends through one hole (9) and with its other end through the second hole (8), while forming a loop (3a), that the loop (3a) is laid over the head edge (10) of the infusion bag (1) and both ends (3b, 3c) of the string (3) are passed from below through the loop (3a), while forming a double-secured knot (11).

2. Infusion bag according to Claim 1, **characterised in that** the loop (3a) is formed from crossed-over string parts, wherein one short (3b) and one long (3c) string end are provided, and the short string end (3b) is disposed in the crossed-over string parts of the loop (3a) below the long string end (3c) so as to lie against the wall of the bag.

3. Method for closing an infusion bag (1), in particular for tea, which is closed at the head part (6) by folded-over comers (1a, 1b) and subsequently folded centre part (1c) by a string (3), which is preferably to be provided with a tag (5) at the other end, by means of two needles (4),
**characterised in that** the initially free end of the string (3) is laid in a loop (3a) over a recess (2a) in a holding device (2), that the head part (6) of the infusion bag (1) is introduced into the recess in the holding device (2) and the loop (3a) of the string (3) is in the process laid around the head edge (10) of the infusion bag (1), that the string (3) is then engaged at its free end (3b) and at its traversing part (3c) through two holes (8, 9), each penetrating a folded-in corner (1a, 1b) and the centre part (1c) of the head part (6), by two needles (4) passing through the infusion bag below the closed part of the loop (3a), and the free end (3b) as well as the traversing part (3c) are removed initially in a loop (3d) and then completely from the infusion bag (1), and that the looped part of the string (3) is finally tightened by pulling, preferably on its traversing part (3c).

4. Method according to Claim 3, **characterised in that** the holding device (2) has guide openings for the needles (4).

5. Method according to Claim 3 or 4, **characterised in that** the holding device (2) is a gripper.

6. Method according to any one of Claims 3 to 5, **characterised in that** the method is carried out continuously.

## Revendications

1. Sachet d'infusion (1), en particulier pour du thé, qui comporte une partie haute (6) à coins repliés (1a, 1b) et une partie centrale (1c) qui est pliée par-dessus et à laquelle est fixé un fil (3), lequel comporte deux extrémités libres (3b, 3c) et est inséré par l'un des côtés de la partie haute (6) à travers un trou et ressorti en formant une boucle (3a) disposée de l'autre côté de la partie haute (6), les deux extrémités libres (3b, 3c) étant tirées par-dessous à travers la boucle (3a) posée au-dessus de l'arête supérieure (10) du sachet d'infusion (1) et formant par serrage un noeud (11), **caractérisé en ce que** dans la partie haute (6) sont pratiqués deux trous (8, 9) qui sont disposés avec un écartement latéral l'un à côté de l'autre à gauche et à droite de l'axe longitudinal du sachet (1) et qui traversent chacun un coin replié (1a, 1b) et la partie centrale (1c) de la partie haute (6), **en ce que** le fil (3) passe, en formant une boucle (3a), dans l'un des trous (9) avec l'une de ses extrémités et dans le second trou (8) avec son autre extrémité, **en ce que** la boucle (3a) est posée au-dessus de l'arête supérieure (10) du sachet d'infusion (1) et les deux extrémités (3b, 3c) du fil (3) traversent la boucle (3a) par-dessous en formant un noeud doublement arrêté (11).

2. Sachet d'infusion selon la revendication 1, **caractérisé en ce que** la boucle (3a) est formée de parties de fil superposées en croix, un bout de fil court (3b) et un bout de fil long (3c) étant prévus et, dans les parties de fil superposées en croix de la boucle (3a), le bout de fil court (3b) étant disposé au-dessous du bout de fil long (3c) en étant adjacent à la paroi du sachet.

3. Procédé pour la fermeture d'un sachet d'infusion (1), en particulier pour du thé, fermé au niveau de la partie haute (6) par des coins rabattus (1a, 1b) et par une partie centrale rabattue ultérieurement (1c), au moyen d'un fil (3), à munir d'une étiquette (5) de préférence à l'autre extrémité, à l'aide de deux aiguilles (4), **caractérisé en ce que** l'extrémité d'abord libre du fil (3) est mise en boucle (3a) au-dessus d'un évidement (2a) d'un support (2), **en ce que** la partie haute (6) du sachet d'infusion (1) est insérée dans l'évidement du support (2) et la boucle (3a) du fil (3) se positionne alors autour de l'arête supérieure (10) du sachet d'infusion (1), **en ce que** le fil (3) est ensuite saisi au niveau de son extrémité libre (3b) et au niveau de sa partie traversante (3c) à travers deux trous (8, 9) traversant un coin replié (1a, 1b) et la partie centrale (1c) de la partie haute (6), par deux aiguilles (4) traversant le sachet d'infusion (1) au-dessous de la partie fermée de la boucle (3a), et l'extrémité libre (3b) ainsi que la partie traversante (3c) sont sorties du sachet d'infusion (1) d'abord sous la forme d'une anse (3d) et ensuite en totalité, et **en ce que** l'entrelacement du fil (3) est enfin serré par une traction de préférence sur la partie traversante (3c) de celui-ci.

4. Procédé selon la revendication 3, **caractérisé en ce que** le support (2) est pourvu d'orifices de guidage pour les aiguilles (4).

5. Procédé selon la revendication 3 ou 4, **caractérisé en ce que** le support (2) est un preneur.

6. Procédé selon une des revendications 3 à 5, **caractérisé en ce que** le procédé est réalisé en continu.
